# FASCICULE DE BREVET EUROPEEN

(11) **EP 0 644 390 B1**
(45) Date de publication et mention de la délivrance du brevet: **23.10.1996**
(21) Numéro de dépôt: 94402025.4
(22) Date de dépôt: 12.09.1994
(51) Int. Cl.: F25J 3/04

(54) **Procédé et ensemble de compression d'un gaz**
Gaskompressionsverfahren und Vorrichtung
Gas compression process and assembly

(30) Priorité: 21.09.1993 FR 9311232
(43) Date de publication de la demande: 22.03.1995
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR)
(72) Inventeur: Guillard, Alain, F-75016 Paris (FR); Saulnier, Bernard, F-92700 Colombes (FR)
(74) Mandataire: Mercey, Fiona Susan

(56) Documents cités:
- DE-A- 2 550 908
- US-A- 3 722 226
- US-A- 3 851 495

## Description

La présente invention est relative à un procédé de compression d'un gaz, du type dans lequel on alimente en eau d'appoint un appareil de réfrigération à l'air de l'eau de refroidissement d'un appareil de compression d'un gaz. Elle s'applique en particulier aux divers appareils de compression que comportent les installations de distillation d'air.

Dans les installations de distillation d'air, l'air atmosphérique est comprimé vers 6 bars absolus par un compresseur à plusieurs étages. Chaque étage intermédiaire comporte un échangeur de chaleur intermédiaire, dit "réfrigérant inter-étages", et le dernier étage comporte un échangeur de chaleur dit "réfrigérant final". Ces échangeurs sont généralement alimentés par de l'eau qui provient de l'appareil de réfrigération à l'air, lequel traite l'eau de retour des échangeurs.

Du fait de l'évaporation d'une partie de l'eau dans l'appareil de réfrigération et de la nécessité d'effectuer des purges de déconcentration du circuit, on alimente cet appareil avec un débit d'eau d'appoint, qui provient généralement d'une nappe phréatique.

L'eau traitée par l'appareil de réfrigération se trouve à une température variable suivant les saisons, fonction de la température de l'air atmosphérique. En saison chaude au moins, elle ne permet généralement pas d'abaisser la température de l'air issu du dernier étage du compresseur au-dessous de +25 à +30°C. Pour optimiser l'appareil d'épuration par adsorption en réduisant la quantité d'absorbant nécessaire, on monte entre le réfrigérant final et l'appareil d'adsorption un groupe frigorifique, ou un autre appareil auxiliaire de refroidissement, afin d'abaisser la température de l'air comprimé, typiquement au-dessous de +15°C.

Les installations de distillation d'air comportent généralement d'autres appareils de compression, eux aussi refroidis par de l'eau provenant du circuit précité : un surpresseur d'air monté en aval du compresseur principal, généralement couplé à une turbine de détente d'air, et/ou un compresseur d'azote de cycle, Ces appareils de compression refoulent généralement dans des échangeurs de refroidissement cryogénique, et il serait intéressant de prérefroidir de manière plus poussée le gaz qu'ils refoulent, par exemple pour augmenter la production de liquide.

Or, dans ces appareils de compression comme pour le compresseur d'air principal, l'abaissement de la température du gaz comprimé, en saison chaude au moins, au-dessous de 25°C environ, nécessite l'utilisation d'un groupe frigorifique ou d'un autre appareil auxiliaire, dont le coût d'acquisition et de maintenance n'est pas négligeable.

L'invention a pour but de permettre d'abaisser la température du gaz comprimé sans avoir recours à un groupe frigorifique ou autre appareil auxiliaire, et ce de manière particulièrement économique.

A cet effet, l'invention a pour objet un procédé de compression d'un gaz, du type précité, caractérisé en ce que, au moins lorsque l'eau d'appoint est plus froide que l'eau traitée par l'appareil de réfrigération, on met l'eau d'appoint en relation d'échange thermique avec le gaz refoulé par le dernier étage de l'appareil de compression, puis on envoie l'eau d'appoint dans l'appareil de réfrigération.

Ce procédé peut comporter une ou plusieurs des caractéristiques suivantes :
- on met le gaz refoulé par le dernier étage de l'appareil de compression en relation d'échange thermique d'abord avec de l'eau traitée par l'appareil de réfrigération, puis avec l'eau d'appoint;
- on met le gaz refoulé par le dernier étage de l'appareil de compression directement en relation d'échange thermique avec l'eau d'appoint;
- l'appareil de compression est le compresseur d'air principal d'une installation de distillation d'air, l'air refroidi par l'échange thermique avec l'eau d'appoint étant directement envoyé à un appareil d'épuration d'air par adsorption ou à la ligne d'échange thermique principale de cette installation;
- l'appareil de compression est un surpresseur d'air d'une installation de distillation d'air, l'air refroidi par l'échange thermique avec l'eau d'appoint étant envoyé au bout chaud de la ligne d'échange thermique principale de cette installation;
- l'appareil de compression est un compresseur d'azote de cycle d'une installation de distillation d'air, l'azote refroidi par l'échange thermique avec l'eau d'appoint étant envoyé au bout chaud d'un échangeur thermique de liquéfaction d'azote de cette installation;
- on utilise, pour ledit échange thermique, un débit d'eau d'appoint excédentaire par rapport aux besoins de l'appareil de réfrigération, et on compense l'excès d'eau d'appoint par purge de cet appareil et/ou par évacuation d'eau d'appoint en amont de cet appareil.

L'invention a également pour objet un ensemble de compression d'un gaz destiné à la mise en oeuvre d'un tel procédé. Cet ensemble, du type comprenant un appareil de compression associé à un circuit de refroidissement à l'eau comprenant un appareil de réfrigération à l'air de l'eau de retour, et une conduite d'alimentation de l'appareil de réfrigération en eau d'appoint, est caractérisé en ce que la conduite d'alimentation en eau d'appoint passe par un échangeur de chaleur monté sur la conduite de refoulement du dernier étage de l'appareil de compression, avant d'atteindre l'appareil de réfrigération.

Dans un mode de réalisation de cet ensemble de compression, la conduite d'alimentation en eau d'appoint comporte un by-pass sélectif aux bornes dudit échangeur de chaleur, et il est prévu des moyens pour alimenter sélectivement cet échangeur avec de l'eau traitée par l'appareil de réfrigération.

Des exemples de mise en oeuvre de l'invention vont maintenant être décrits en regard du dessin annexé, sur lequel :
- la Figure 1 représente schématiquement un ensemble de compression d'air conforme à l'invention; et
- la Figure 2 est une vue analogue d'une variante.

On a représenté à la Figure 1 le compresseur principal d'air 1 d'une installation de distillation d'air, qui peut être par ailleurs d'un type classique, par exemple à double colonne de distillation.

Le compresseur 1 comporte trois étages 2 à 4 et est associé à quatre échangeurs de chaleur de type indirect et à contre-courant. Un premier réfrigérant inter-étages 5, un second réfrigérant inter-étages 6, un réfrigérant "final" 7, et un échangeur de chaleur de prérefroidissement 8.

Un circuit de refroidissement à l'eau associé au compresseur 1 comprend : une conduite 9 d'amenée d'eau réfrigérée, équipée d'une pompe de circulation 10 et d'où partent trois dérivations 11 à 13 qui aboutissent respectivement au bout froid des échangeurs 5 à 7; une conduite 14 de retour d'eau chaude, à laquelle aboutissent trois conduites 15 à 17 partant respectivement du bout chaud des échangeurs 5 à 7; et une tour de réfrigération 18 alimentée en tête par la conduite 14 et alimentant à sa base la conduite 9.

La tour 18 comporte à sa base une entrée d'air atmosphérique 19 et à son sommet une sortie 20 d'air réchauffé et humidifié. Elle comporte également à sa base une conduite de purge 21 munie d'une vanne 22, et elle est équipée d'un organe 23 de mise en circulation ascendante de l'air réfrigérant.

Le circuit décrit ci-dessus est complété par une conduite 24 d'alimentation en eau d'appoint, reliée, via une pompe ou un château d'eau (non représenté), à une nappe phréatique. Cette conduite traverse d'abord l'échangeur 8, de son bout froid à son bout chaud, puis est reliée à la tour 18. Elle comporte de plus un by-pass 25, muni d'une vanne 26, aux bornes de l'échangeur 8. La conduite 9, après sa dérivation 13, se prolonge par un tronçon 27 équipé d'une vanne 28 et aboutissant à un point 29 de la conduite 24 voisin du bout froid de l'échangeur 8. Une autre vanne 30 est prévue dans la conduite 24 entre le by-pass 25 et le point 29.

En saison chaude, l'air atmosphérique, à +25 à +30°C par exemple, ne permet pas à la tour 18 de réfrigérer l'eau, suivant l'hygrométrie de l'air, au-dessous de +25 à +35°C environ. L'air comprimé sort donc de l'échangeur 7 vers +30 à +40°C.

En revanche, l'eau d'appoint soutirée d'une nappe phréatique est toute l'année à une température relativement stable, par exemple comprise entre +5 et +15°C. En circulant d'abord dans l'échangeur 8, elle abaisse donc la température de l'air comprimé jusqu'à +10 à +20°C, ce qui est favorable pour sa dessication-décarbonation par adsorption et permet, au prix d'un simple échangeur de chaleur 8, d'éviter l'utilisation d'un groupe frigorifique ou autre appareil de prérefroidissement en aval de l'échangeur 7. L'air sortant de l'échangeur 8 est ainsi directement envoyé dans l'appareil 31 d'épuration par adsorption.

L'eau d'appoint ressort de l'échangeur 8 vers +15 à +25°C et alimente ensuite la tour 18, pour compenser l'évaporation d'eau dans celle-ci ainsi que le débit de purge soutiré en 21.

Il est à noter que l'élévation de température de l'eau d'appoint, par rapport à une solution classique dans laquelle elle alimenterait directement la tour 18, a une influence négligeable sur les performances de cette tour, car son débit ne représente que quelques % du débit total d'eau réfrigérée.

En saison froide, l'air atmosphérique peut être suffisamment froid pour que l'eau traitée en 18 soit refroidie au-dessous de +15°C, et plus précisément jusqu'à une température au moins aussi basse que celle de l'eau d'appoint. Dans ce cas, on ferme la vanne 30 et on ouvre les vannes 26 et 28. L'eau d'appoint alimente alors directement la tour 18, et c'est l'eau de circulation issue de cette dernière qui alimente l'échangeur 8.

En variante, on pourrait d'ailleurs se passer du tronçon de conduite 27, puisque, dans un tel cas, l'échangeur 7 fonctionne dans les mêmes conditions que l'échangeur 8.

La variante de la Figure 2 ne diffère de celle de la Figure 1 que par la réunion des échangeurs 7 et 8 en un seul échangeur 7A, alimenté par la conduite 24. Ainsi, en période chaude, l'air comprimé en 4 est directement refroidi par l'eau d'appoint, avant que celle-ci soit envoyée à la tour 18. L'air sortant de l'échangeur 7A est ensuite directement envoyé à l'appareil 31 d'épuration par adsorption, comme précédemment. Bien entendu, en période froide, le by-pass 25 permet, comme expliqué plus haut, d'envoyer directement l'eau d'appoint à la tour 18 et de refroidir l'échangeur 7A au moyen de l'eau circulant dans la conduite 9.

Comme on le comprend, la variante de la Figure 2 nécessite un débit relativement important d'eau d'appoint pour refroidir l'échangeur 7A. Si ce débit est excédentaire par rapport aux besoins de la tour 18, on peut soit augmenter le débit de purge en 21, soit envoyer à l'égout, ou évacuer autrement de l'installation, l'excédant d'eau d'appoint en amont de la tour 18, comme illustré en trait mixte en 32. Cette remarque est également valable pour la variante de la Figure 1.

Le refroidissement d'un gaz comprimé par l'eau d'appoint d'une tour de réfrigération à l'air, sous l'une ou l'autre forme de mise en oeuvre décrite ci-dessus, peut s'appliquer également aux autres appareils de compression des installations de distillation d'air. En effet, dans le cas d'un surpresseur d'air ou d'un compresseur d'azote de cycle frigorifique, ce mode de refroidissement permet de façon économique d'abaisser de façon substantielle la température du gaz comprimé avant son entrée dans la ligne d'échange thermique cryogénique qui suit. Ceci permet par exemple d'augmenter la production de liquide.

De plus, dans tous les cas, on régularise ainsi la température d'entrée du gaz comprimé dans la ligne d'échange thermique qui suit. Ceci s'applique notamment au cas où, sur la Figure 1, on prévoirait, en supplément de l'échangeur 8 ou d'un autre appareil de préréfrigération monté à la place de cet échangeur, un échangeur de chaleur refroidi par l'eau d'appoint, monté entre la sortie de l'appareil d'épuration 31 et le bout chaud de la ligne d'échange thermique principale de l'installation de distillation d'air.

La tour 18 peut être spécifiquement associée aux compresseurs à refroidir, ou bien elle peut servir en même temps à réfrigérer de l'eau de refroidissement d'autres appareils du site, par exemple d'un four à arc alimenté en oxygène par l'installation de distillation d'air.

## Revendications

1. Procédé de compression d'un gaz, du type dans lequel on alimente en eau d'appoint un appareil (18) de réfrigération à l'air de l'eau de refroidissement d'un appareil (1) de compression d'un gaz, caractérisé en ce que, au moins lorsque l'eau d'appoint est plus froide que l'eau traitée par l'appareil de réfrigération (18), on met l'eau d'appoint en relation d'échange thermique (en 8; 7A) avec le gaz refoulé par le dernier étage (4) de l'appareil de compression (1), puis on envoie l'eau d'appoint dans l'appareil de réfrigération (18).

2. Procédé suivant la revendication 1, caractérisé en ce qu'on met le gaz refoulé par le dernier étage (4) de l'appareil de compression (1) en relation d'échange thermique d'abord (en 7) avec de l'eau traitée par l'appareil de réfrigération (18), puis (en 8) avec l'eau d'appoint.

3. Procédé suivant la revendication 1, caractérisé en ce qu'on met le gaz refoulé par le dernier étage (4) de l'appareil de compression (1) directement en relation d'échange thermique (en 7A) avec l'eau d'appoint.

4. Procédé suivant l'une quelconque des revendications 1 à 3, caractérisé en ce que l'appareil de compression (1) est le compresseur d'air principal d'une installation de distillation d'air, l'air refroidi par l'échange thermique avec l'eau d'appoint (en 8; 7A) étant directement envoyé à un appareil (31) d'épuration d'air par adsorption ou à la ligne d'échange thermique principale de cette installation.

5. Procédé suivant l'une quelconque des revendications 1 à 3, caractérisé en ce que l'appareil de compression est un surpresseur d'air d'une installation de distillation, l'air refroidi par l'échange thermique avec l'eau d'appoint étant envoyé au bout chaud de la ligne d'échange thermique principale de cette installation.

6. Procédé suivant l'une quelconque des revendications 1 à 3, caractérisé en ce que l'appareil de compression est un compresseur d'azote de cycle d'une installation de distillation d'air, l'azote refroidi par l'échange thermique avec l'eau d'appoint étant envoyé au bout chaud d'un échangeur thermique de liquéfaction d'azote de cette installation.

7. Procédé suivant l'une quelconque des revendications 1 à 6, caractérisée en ce qu'on utilise, pour ledit échange thermique (en 8; 7A), un débit d'eau d'appoint excédentaire par rapport aux besoins de l'appareil de réfrigération (18), et on compense l'excès d'eau d'appoint par purge (en 21) de cet appareil et/ou par évacuation d'eau d'appoint (en 32) en amont de cet appareil.

8. Ensemble de compression d'un gaz, du type comprenant un appareil de compression (1) associé à un circuit de refroidissement à l'eau comprenant un appareil (18) de réfrigération à l'air de l'eau de retour, et une conduite (24) d'alimentation de l'appareil de réfrigération en eau d'appoint, caractérisée en ce que la conduite (24) d'alimentation en eau d'appoint passe par un échangeur de chaleur (8; 7A) monté sur la conduite de refoulement du dernier étage de l'appareil de compression (1), avant d'atteindre l'appareil de réfrigération (18).

9. Ensemble suivant la revendication 8, caractérisée en ce qu'elle comprend un pré-échangeur de chaleur (7) alimenté par l'eau traitée par l'appareil de réfrigération (18), monté sur ladite conduite de refoulement entre l'appareil de compression (1) et ledit échangeur de chaleur (8).

10. Ensemble suivant la revendication 8, caractérisée en ce que ledit échangeur de chaleur (7A) est monté directement au refoulement du dernier étage (4) de l'appareil de compression (1).

11. Ensemble suivant l'une quelconque des revendications 8 à 10, caractérisée en ce que la conduite (24) d'alimentation en eau d'appoint comporte un by-pass sélectif (25) aux bornes dudit échangeur de chaleur (8; 7A), et en ce qu'il est prévu des moyens (27, 28) pour alimenter sélectivement cet échangeur avec de l'eau traitée par l'appareil de réfrigération (18).

12. Ensemble suivant l'une quelconque des revendications 8 à 11, caractérisée en ce que l'appareil de compression (1) est le compresseur d'air principal d'une installation de distillation d'air, ledit échangeur de chaleur (8; 7A) étant disposé entre ce compresseur et un appareil (31) d'épuration d'air par adsorption de l'installation ou entre cet appareil et le bout chaud de la ligne d'échange thermique principale de cette installation.

13. Ensemble suivant l'une quelconque des revendications 8 à 11, caractérisée en ce que l'appareil de compression est un surpresseur d'air d'une installation de distillation d'air, ledit échangeur de chaleur étant disposé entre ce surpresseur et le bout chaud de la ligne d'échange principale de l'installation.

14. Ensemble suivant l'une quelconque des revendications 8 à 11, caractérisée en ce que l'appareil de compression est un compresseur d'azote de cycle d'une installation de distillation d'air, ledit échangeur de chaleur étant disposé entre ce compresseur d'azote et le bout chaud d'un échangeur thermique de liquéfaction d'azote de cette installation de distillation d'air.

## Patentansprüche

1. Gaskompressionsverfahren, bei dem einer mit Luft arbeitenden Kühlvorrichtung (18) für Kühlwasser einer Gaskompressionsvorrichtung (1) Frischwasser zugeführt wird, dadurch gekennzeichnet, daß zumindest dann, wenn das Frischwasser kühler ist als das durch die Kühlvorrichtung (18) behandelte Wasser, das Frischwasser einem Wärmeaustausch (bei 8; 7A) mit dem von der letzten Stufe (4) der Kompressionsvorrichtung ausgestoßenen Gas unterzogen und dann das Frischwasser in die Kühlvorrichtung (18) geleitet wird.

2. Verfahren nach Anspruch 1, dadurch gekennzeichnet, daß das von der letzten Stufe (4) der Kompressionsvorrichtung (1) ausgestoßene Gas zuerst (bei 7) einem Wärmeaustausch mit durch die Kühlvorrichtung (18) behandeltem Wasser und dann (bei 8) mit dem Frischwasser unterzogen wird.

3. Verfahren nach Anspruch 1, dadurch gekennzeichnet, daß das von der letzten Stufe (4) der Kompressionsvorrichtung (1) ausgestoßene Gas direkt (bei 7A) einem Wärmeaustausch mit dem Frischwasser unterzogen wird.

4. Verfahren nach einem der Ansprüche 1 bis 3, dadurch gekennzeichnet, daß die Kompressionsvorrichtung (1) der Hauptluftkompressor einer Luftdestillationsvorrichtung ist und die durch den Wärmeaustausch mit dem Frischwasser (bei 8; 7A) abgekühlte Luft direkt in einen Apparat (31) zur Reinigung von Luft durch Adsorption oder in die Hauptwärmeaustauschleitung dieser Vorrichtung geleitet wird.

5. Verfahren nach Anspruch einem der Ansprüche 1 bis 3, dadurch gekennzeichnet, daß die Kompressionsvorrichtung ein Luftnachverdichter einer Destillationsvorrichtung ist und die durch den Wärmeaustausch mit dem Frischwasser abgekühlte Luft in das warme Ende der Hauptwärmeaustauschleitung dieser Vorrichtung geleitet wird.

6. Verfahren nach einem der Ansprüche 1 bis 3, dadurch gekennzeichnet, daß die Kompressionsvorrichtung ein Kompressor für Stickstoff aus dem Zyklus einer Luftdestillationsvorrichtung ist und der durch den Wärmeaustausch mit dem Frischwasser abgekühlte Stickstoff in das warme Ende eines Stickstoffverflüssigungs-Wärmetauschers dieser Vorrichtung geleitet wird.

7. Vorrichtung nach einem der Ansprüche 1 bis 6, dadurch gekennzeichnet, daß für den Wärmeaustausch (bei 8; 7A) eine bezogen auf den Bedarf der Kühlvorrichtung (18) überschüssige Frischwassermenge verwendet und das überschüssige Frischwasser durch Ablassen (bei 21) aus dieser Vorrichtung und/oder durch Abziehen Frischwasser (bei 32) stromauf dieser Vorrichtung ausgeglichen wird.

8. Gaskompressionseinrichtung mit einer einem Wasserkühlkreis zugeordneten Kompressionsvorrichtung (1), umfassend eine mit Luft arbeitende Kühlvorrichtung (18) für das Rücklaufwasser und eine Leitung (24) zur Versorgung der Kühlvorrichtung mit Frischwasser, dadurch gekennzeichnet, daß die Frischwasserversorgungsleitung (24) durch einen an der Auslaßleitung der letzten Stufe der Kompressionsvorrichtung angebrachten Wärmetauscher (8; 7A) verläuft, bevor sie die Kühlvorrichtung (18) erreicht.

9. Einrichtung nach Anspruch 8, gekennzeichnet durch einen Vorwärmetauscher (7), der mit dem durch die Kühlvorrichtung (18) behandelten Wasser gespeist wird und an der Auslaßleitung zwischen der Kompressionsvorrichtung (1) und dem Wärmetauscher (8) angebracht ist.

10. Vorrichtung nach Anspruch 8, dadurch gekennzeichnet, daß der Wärmetauscher (7A) direkt am Auslaß der letzten Stufe (4) der Kompressionsvorrichtung (1) angebracht ist.

11. Einrichtung nach einem der Ansprüche 8 bis 10, dadurch gekennzeichnet, daß die Frischwasserversorgungsleitung (24) einen wählbaren Bypass (25) zu den Anschlüssen des Wärmetauschers (8; 7A) umfaßt, und daß Mittel (27, 28) vorgesehen sind, die diesen Tauscher mit durch die Kühlvorrichtung (18) behandeltem Wasser versorgen.

12. Vorrichtung nach einem der Ansprüche 8 bis 11, dadurch gekennzeichnet, daß die Kompressionsvorrichtung (1) der Hauptluftkompressor einer Luftdestillationsvorrichtung ist und der Wärmetauscher (8; 7A) zwischen diesem Kompressor und einem Apparat (31) zur Reinigung von Luft durch Adsorption oder zwischen diesem Apparat und dem warmen Ende der Hauptwärmeaustauschleitung dieser Vorrichtung angeordnet ist.

13. Vorrichtung nach einem der Ansprüche 8 bis 11, dadurch gekennzeichnet, daß die Kompressionsvorrichtung ein Luftnachverdichter einer Luftdestillationsvorrichtung ist und der Wärmetauscher zwischen diesem Nachverdichter und dem warmen Ende der Hauptwärmeaustauschleitung der Vorrichtung angeordnet ist.

14. Vorrichtung nach einem der Ansprüche 8 bis 11, dadurch gekennzeichnet, daß die Kompressionsvorrichtung ein Kompressor für Stickstoff aus dem Zyklus einer Luftdestillationsvorrichtung ist und der Wärmetauscher zwischen diesem Stickstoffkompressor und dem warmen Ende eines Stickstoffverflüssigungs-Wärmetauschers dieser Luftdestillationsvorrichtung angeordnet ist.

## Claims

1. Process for compressing a gas, of the type in which make-up water is supplied to an air refrigeration apparatus (18), for the cooling water of a gas compression apparatus (1), characterized in that, at least when the make-up water is colder than the water treated by the refrigeration apparatus (18), the make-up water is put into a heat exchange relationship (in 8; 7A) with gas delivered by the final stage (4) of the compression apparatus (1), and the make-up water is then conveyed to the refrigeration apparatus (18).

2. Process according to claim 1, characterized in that the gas delivered by the final stage (4) of the compression apparatus (1) is put into a heat exchange relationship first of all (in 7) with water treated by the refrigeration apparatus (18) and then (in 8) with the make-up water.

3. Process according to claim 1, characterized in that the gas delivered by the final stage (4) of the compression apparatus (1) is put directly into a heat exchange relationship (in 7A) with the make-up water.

4. Process according to any of claims 1 to 3, characterized in that the compression apparatus (1) is the main air compressor of an air distillation installation, the air cooled by heat exchange with the make-up water (in 8; 7A) being directly conveyed to an apparatus (31) for purifying air by adsorption or to the main heat exchange line of this installation.

5. Process according to any of claims 1 to 3, characterized in that the compression apparatus is an air pressure booster of a distillation installation, the air cooled by heat exchange with the make-up water being conveyed to the warm end of the main heat exchange line of this installation.

6. Process according to any of claims 1 to 3, characterized in that the compression apparatus is a nitrogen compressor of the cycle of an air distillation installation, nitrogen cooled by heat exchange with the make-up water being conveyed to the warm end of a nitrogen liquefaction heat exchanger of this installation.

7. Process according to any of claims 1 to 6, characterized in that for the said heat exchange (in 8, 7A) a flow of make-up water is used in excess of the requirements of the refrigeration apparatus (18), and the excess make-up water is compensated for by purging (in 21) from this apparatus and/or by evacuating make-up water (in 32) upstream from this apparatus.

8. Assembly for compressing a gas, of the type comprising a compression apparatus (1) associated with a water cooling circuit, comprising an apparatus (18) for cooling the return water with air, and a pipe (24) supplying the refrigeration apparatus with make-up water, characterized in that the pipe (24) supplying the make-up water passes through a heat exchanger (8; 7A) mounted on the supply pipe of the final stage of the compression apparatus (1), before reaching the refrigeration apparatus (18).

9. Assembly according to claim 8, characterized in that it comprises a pre-heat exchanger (7) supplied by water treated by the refrigeration apparatus (18), mounted on the said supply pipe between the compression apparatus (1) and the said heat exchanger (8).

10. Assembly according to claim 8, characterized in that the said heat exchanger (7A) is mounted directly on the delivery line of the final stage (4) of the compression apparatus (1).

11. Assembly according to any of claims 8 to 10, characterized in that the pipe (24) supplying the make-up water comprises a selective by-pass (25) at the terminals of the said heat exchanger (8; 7A), and in that means (27, 28) are provided for selectively supplying this exchanger with water treated by the refrigeration apparatus (18).

12. Assembly according to any of claims 8 to 11, characterized in that the compression apparatus (1) is the main air compressor of an air distillation installation, the said heat exchanger (8; 7A) being positioned between this compressor and an apparatus (31) for purifying air from the installation by absorption or between this apparatus and the warm end of the main heat exchange line of the installation.

13. Assembly according to any of claims 8 to 11, characterized in that the compression apparatus is an air pressure booster of an air distillation installation, the said heat exchanger being positioned between this air pressure booster and the warm end of the main heat exchange line of the air distillation installation.

14. Assembly according to any of claims 8 to 11, characterized in that the compression apparatus is a nitrogen compressor of the cycle of an air distillation installation, the said heat exchanger being positioned between this nitrogen compressor and the warm end of a nitrogen liquefaction heat exchanger of this air distillation installation.
